# FASCICULE DE BREVET EUROPEEN

(11) **EP 2 591 301 B1**
(45) Date de publication et mention de la délivrance du brevet: **02.09.2020**
(21) Numéro de dépôt: 11728894.4
(22) Date de dépôt: 05.07.2011
(51) Int. Cl.: F25J 3/04

(54) **APPAREIL ET PROCÉDÉ DE SÉPARATION D'AIR PAR DISTILLATION CRYOGÉNIQUE**
VORRICHTUNG UND VERFAHREN ZUR LUFTTRENNUNG DURCH KRYOGENE DESTILLATION
APPARATUS AND PROCESS FOR SEPARATING AIR BY CRYOGENIC DISTILLATION

(30) Priorité: 05.07.2010 FR 1055421; 05.07.2010 FR 1055423
(43) Date de publication de la demande: 15.05.2013
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DAVIDIAN, Benoît, F-94100 Saint Maur des Fossés (FR)
(74) Mandataire: Mercey, Fiona Susan
(86) Numéro de dépôt international: PCT/EP2011/061279
(87) Numéro de publication internationale: WO 2012/004242

(56) Documents cités:
- EP-A1- 1 202 012
- WO-A2-2010/017968
- US-A- 5 566 556
- US-A1- 2006 010 909
- PETRAS ET AL: "oxygen plants for coal gasifiaction: Experience at the Cool Water GCC Power Plant", PUBLICATION BOC CRYOPLANTS, BOC CRYOPLANTS ENGINEERING CENTRE, GUILDFORD, GB, 1 septembre 1987 (1987-09-01), XP007905885,

## Description

La présente invention est relative à un appareil et à un procédé de séparation d'air par distillation cryogénique conformément aux préambules des revendications 5 et 1 respectivement et connus du document WO-A-2010017968.

Dans ces appareils, il est nécessaire de prélever un débit de purge en permanence des vaporiseurs extérieurs servant à vaporiser de l'oxygène liquide à basse pression et/ou des vaporiseurs à l'intérieur des colonnes, pour éviter une accumulation potentiellement dangereuse d'impuretés. Ces débits de purge sont soutirés substantiellement en permanence par exemple de la cuve d'une colonne basse pression produisant seulement de l'oxygène gazeux soutiré directement de cette colonne, pour éviter l'accumulation des impuretés.

La purge des liquides cryogéniques de la boite froide sont en général envoyés vers un dispositif spécifique pour les vaporiser :
- fosse à cailloux pour les très petites tailles de générateurs
- enceinte atmosphérique qui recueille les liquides, qui vont ensuite se vaporiser lentement
- évaporateur (utilisant un chauffage et une ventilation)

Dans EP-A-0605262, un liquide de purge est envoyé dans un stockage, et une partie de liquide du stockage est envoyé dans un échangeur pour être mélangé avec de l'oxygène gazeux. Le stockage est également alimenté par du liquide transporté par un camion : il s'agit donc d'une injection d'oxygène liquide avec un appoint de liquide extérieur, permettant ainsi de vaporiser la purge avec l'oxygène gazeux réchauffé.

Dans EP-A-1202012, on alimente un stockage par un débit de purge provenant de la cuve de la colonne basse pression et en cas de réduction de la production du système de colonnes, on soutire du stockage un débit de secours qui est vaporisé dans un vaporiseur de secours.

Selon l'invention, la purge peut compenser les pertes d'évaporation dans le stockage et l'excès est vaporisé dans le système de la vaporisation de secours (sans récupération des frigories dans la boite froide).

Selon l'invention, il est prévu d'envoyer un débit de purge vers un stockage d'oxygène liquide, éventuellement à l'aide d'une pompe en fonction de sa pression.

Selon un objet de l'invention, il est prévu un procédé selon la revendication 1.

Selon d'autres objets facultatifs :
- on envoie le débit de purge liquide riche en oxygène du vaporiseur dans le stockage en permanence ou épisodiquement, en dehors de périodes d'arrêt et de démarrage du système de colonnes.
- lors d'un arrêt du système de colonne, le débit de purge n'est pas envoyé au stockage
- lors d'un arrêt du système de colonnes, on remplit le stockage au moyen de liquide provenant d'une cuve d'au moins une colonne du système de colonnes.
- l'envoi de liquide du stockage vers le vaporiseur de secours est toujours déclenché si le seuil dans le stockage est dépassé
- si le seuil dans le stockage n'est pas atteint, l'envoi de liquide du stockage vers le vaporiseur de secours est uniquement déclenché en cas d'augmentation des besoins du client ou en cas de réduction de production du système de colonnes.

Ainsi le vaporiseur de secours a une fonction de vaporisation du trop-plein dans le stockage.

Selon un autre objet de l'invention, il est prévu un appareil selon la revendication 5.

Selon d'autres objets facultatifs :
- l'appareil ne comprend pas de moyen de vaporisation de liquide de purge à part le vaporiseur de secours.
- des moyens pour alimenter le stockage par un liquide d'une source extérieure.
- des moyens pour envoyer un liquide de cuve de la colonne basse pression au stockage.
- des moyens pour envoyer un liquide de cuve de la colonne moyenne pression au stockage.

On notera que la pompe de transfert peut être aussi celle qui est utilisée pour le transfert de la production d'oxygène liquide, le cas échéant.

Le stockage d'oxygène liquide est rempli avec de l'oxygène de qualité « industriel marchand » qui est donc « pur » (99.5% mol.). Pour alimenter le client lorsque l'appareil de séparation d'air ne fonctionne pas, il est prévu de vaporiser du liquide provenant de ce stockage dans un vaporiseur de secours. L'envoi d'un liquide de purge avec une pureté moyenne inférieure à celle du liquide du stockage va réduire légèrement la pureté de liquide contenu dans le stockage, qui sera néanmoins à une teneur moyenne supérieure à la demande client.

Un débit riche en oxygène, gazeux ou liquide, contient au moins 75% mol. d'oxygène.

L'invention sera décrite en plus de détail en se référant aux figures qui illustrent des appareils selon l'invention.

Dans la Figure 1, un débit d'air comprimé et épuré 1 est refroidi dans un échangeur de chaleur 3 et divisé en trois. Un débit 7 est soutiré de l'échangeur à un niveau intermédiaire, détendu dans une turbine 9 et envoyé à une colonne basse pression 13 d'une double colonne sous forme gazeuse. Un autre débit 5, après avoir été surpressé dans le compresseur A se liquéfie dans l'échangeur de chaleur 3, est détendu dans une vanne 11 et envoyé à la colonne moyenne pression 13. Un troisième débit B en envoyé directement dans la colonne moyenne pression.

Des débits enrichis en azote et en oxygène sont envoyés de la colonne moyenne pression à la colonne basse pression de manière connue. En cuve de la colonne basse pression 15, l'oxygène liquide s'accumule autour du rebouilleur 17. Un débit d'oxygène liquide 19 contenant moins de 98% d'oxygène est soutiré de la cuve de la colonne basse pression 15 et pressurisé par une pompe 23 jusqu'à 2 bars, alternativement la compression peut être hydrostatique. Une partie de l'oxygène à cette pression est envoyée à un vaporiseur 24 où elle se vaporise par échange de chaleur avec une partie de l'air d'alimentation (5 ou B) qui est ensuite envoyé à la colonne. Ce débit vaporisé constitue la production gazeuse du système de colonnes en fonctionnement normal et est produit avec un débit nominal.

Un débit de purge 121 contenant des impuretés est soutiré du vaporiseur 24 en permanence, sauf si le système de colonnes ne fonctionne pas. Ce débit est plus pur en oxygène que le débit 19. L'oxygène vaporisé poursuit son réchauffement dans l'échangeur 3 comme débit 27 d'oxygène basse pression.

Le reste de l'oxygène est pressurisé jusqu'à une pression de 10 bars dans une pompe 25 et se vaporise dans l'échangeur 3 comme débit 29. Alternativement tout l'oxygène peut être vaporisé jusqu'à la pression plus basse et le débit 29 n'existe pas.

Une première conduite 39 relie le vaporiseur 24 avec le stockage 31 pour y amener le liquide de purge 121 en permanence ou épisodiquement, sauf si le système de colonnes ne fonctionne pas. Le stockage 31 alimente un vaporiseur de secours 37 avec de l'oxygène liquide 35. L'envoi de liquide de purge peut être épisodique, c'est-à-dire que le liquide est soutiré du vaporiseur périodiquement, selon un cycle, afin d'avoir des quantités de liquide permettant une analyse correcte.

L'oxygène est vaporisé dans le vaporiseur de secours 37 en grande quantité, quand les besoins du client sont particulièrement élevés ou quand l'appareil de séparation d'air ne fonctionne pas à plein régime, en cas de panne par exemple.

Par contre pendant les périodes où les besoins du client ne sont pas particulièrement élevés et l'appareil de séparation d'air fonctionne normalement, un débit liquide riche en oxygène constituant moins de 2% du débit nominal d'oxygène gazeux 19 et de préférence environ 1% du débit nominal est envoyé vers le stockage. Ce débit liquide est envoyé au vaporiseur de secours uniquement si le niveau dans le stockage dépasse un seuil, ce seuil étant ordinairement celui de la capacité maximale du stockage 31. Ainsi ce débit envoyé au vaporiseur de secours constitue le trop-plein du stockage 31. L'oxygène vaporisé est envoyé au client.

Ceci permet de récupérer les molécules de la purge dans le liquide 121, et donc de réduire la production totale de l'appareil (gain d'énergie de 1% à 2% environ maximum.)

Si le niveau du stockage 31 est en dessous du seuil, en particulier quand le stockage n'est pas plein, on remplit le stockage 31 en y envoyant le liquide 121.

La plupart du liquide dans le stockage provient d'un camion-citerne 61 ou de l'appareil lui-même par le débit 21, qui peut être détourné vers le stockage ponctuellement. Le liquide dans le stockage provenant du camion a une pureté de 99,5% mol. Le liquide 121 peut être plus pur, aussi pur ou moins pur que le liquide provenant du camion-citerne.61.

L'envoi de ce liquide pur 121 au stockage 31 par la conduite 33 ne risque pas de perturber la pureté du liquide dans le stockage.

Par contre, il peut être envisagé d'envoyer également au stockage en cas d'arrêt de la colonne, les liquides accumulés en cuve de la colonne basse pression et/ou moyenne pression dans les conduites 21 et 51. Ces liquides auront évidemment une pureté inférieure à celle du liquide provenant du camion 61 ou celle du liquide 121. Dans certains cas, le client peut supporter à court terme une réduction de pureté du liquide vaporisé dans le vaporiseur de secours. Une vanne 41 permet de régler les débits de ces liquides accumulés envoyés via la ligne 33 au stockage 31.

Dans la Figure 2, un débit d'air comprimé et épuré 1 est refroidi dans un échangeur de chaleur 3 et divisé en deux. Un débit 7 est soutiré de l'échangeur à un niveau intermédiaire, détendu dans une turbine 9 et envoyé à une colonne basse pression 15 d'une double colonne sous forme gazeuse. Un autre débit 5 se refroidit dans l'échangeur de chaleur 3, et envoyé à la colonne moyenne pression 13.

Des débits enrichis en azote et en oxygène sont envoyés de la colonne moyenne pression à la colonne basse pression de manière connue. En cuve de la colonne basse pression 15, l'oxygène liquide s'accumule autour du rebouilleur 17. Un débit d'oxygène gazeux 19 contenant 98% d'oxygène est soutiré de la cuve de la colonne basse pression 15 et se réchauffe dans l'échangeur 3 comme débit 27 d'oxygène basse pression avant de subir une éventuelle compression. Un débit de purge 21 contenant des impuretés est soutiré de la cuve de la colonne 15 en permanence pour éviter l'accumulation d'impuretés en cuve de colonne. Ce soutirage liquide constitue le seul soutirage riche en oxygène du système de colonne. Une première conduite relie la cuve de colonne BP avec le stockage 31 pour y amener le liquide de purge 21 en permanence (soit en continu, soit par batch réguliers), sauf si le système de colonnes ne fonctionne pas. Le stockage 31 alimente un vaporiseur de secours 37 avec de l'oxygène liquide 35.

L'oxygène est vaporisé dans le vaporiseur de secours 37 en grande quantité, quand les besoins du client sont particulièrement élevés ou quand l'appareil de séparation d'air ne fonctionne pas à plein régime, en cas de panne par exemple.

Par contre, pendant les périodes où les besoins du client ne sont pas particulièrement élevés et l'appareil de séparation d'air fonctionne normalement, un débit liquide riche en oxygène constituant moins de 2% du débit nominal d'oxygène gazeux 19 et de préférence environ 1% du débit nominal est envoyé vers le stockage. Ce débit liquide est envoyé au vaporiseur de secours si le niveau dans le stockage dépasse un seuil, ce seuil étant ordinairement celui de la capacité maximale du stockage 31. Ainsi ce débit envoyé au vaporiseur de secours constitue le trop-plein du stockage 31. L'oxygène vaporisé est envoyé au client

Ceci permet de récupérer les molécules de la purge dans le liquide 21, et donc de réduire la production totale de l'appareil (gain d'énergie de 1% à 2% environ maximum).

Si le niveau du stockage 31 est en dessous du seuil, en particulier quand le stockage n'est pas plein, on remplit le stockage 31 en y envoyant le liquide 21. En fonctionnement normal donc, le liquide du stockage n'est pas envoyé au vaporiseur de secours, si le niveau maximal n'est pas atteint. Or le déclenchement de l'envoi du stockage vers le vaporiseur de secours peut être nécessaire, en cas de réduction de production du système de colonnes ou augmentation des besoins du client.

Le débit de purge 21 a une pureté molaire en oxygène supérieure à celle du débit 19.

La plupart du liquide dans le stockage provient d'un camion-citerne 61 ou de l'appareil lui-même par un débit liquide soutiré ponctuellement (non-illustré), qui peut être envoyé vers le stockage. Le liquide dans le stockage provenant du camion a une pureté de 99,5% mol. Une pompe sera peut-être nécessaire pour envoyer le liquide de purge 21 vers le stockage.

Le débit de purge 21 peut être plus pur, aussi pur ou moins pur que le liquide alimentant le stockage provenant du camion-citerne 61 par exemple.

Le liquide du stockage 31 peut être vaporisé dans un vaporiseur de secours 37 et envoyé à un client en cas de panne de l'appareil de distillation et/ou si la production de l'appareil de distillation est insuffisante pour fournir le client.

Pour le cas où le système de colonnes s'arrêterait, il peut être envisagé d'envoyer également au stockage 31 des liquides accumulés dans les cuves de colonnes lors de l'arrêt. Dans le cas de la Figure 2, il s'agit d'une colonne basse pression et d'une colonne moyenne pression mais il sera aisément compris que l'invention s'applique au cas où les liquides accumulés envoyés au stockage peuvent provenir d'une colonne argon, une colonne à pression intermédiaire ou une colonne de mélange. Ce soutirage d'un liquide accumulé en cours d'arrêt d'une colonne argon, une colonne à pression intermédiaire ou une colonne de mélange s'applique également au cas de la Figure 1.

Dans le cas où ces liquides impurs sont envoyés des cuves de colonnes jusqu'au stockage pendant l'arrêt d'une colonne, il est nécessaire parfois de régler l'envoi de liquide dans le stockage en fonction du niveau de liquide dans le stockage. Un tel réglage n'est pas nécessaire pour le cas où les liquides envoyés au stockage sont uniquement des liquides de purge permanents très purs.

L'essentiel est de régler l'envoi de liquide de purge très purs (ou éventuellement d'un mélange de liquide de purge très purs et liquides accumulés moins pur) de sorte que le liquide envoyé au vaporiseur de secours ait une pureté au-dessus d'un seuil acceptable pour le client.

## Revendications

1. Procédé de séparation d'air par distillation cryogénique pour fournir un produit gazeux, éventuellement sous pression, dans lequel
a) on envoie de l'air refroidi, épuré et comprimé dans un système de colonnes comprenant une colonne moyenne pression (13) et une colonne basse pression (15)
b) on soutire de la colonne basse pression un débit de liquide riche en oxygène (19) ayant un débit nominal, on le vaporise dans un vaporiseur principal (24) pour former un produit gazeux et on soutire un débit de purge liquide riche en oxygène (121) constituant au plus 2% du débit nominal de production du débit riche en oxygène du vaporiseur principal,
c) on envoie le débit de purge liquide riche en oxygène ( 121) dans un stockage (31), **caractérisé en ce que**
d) si le niveau de liquide dans le stockage dépasse un seuil correspondant à la capacité maximale du stockage, on soutire un débit liquide du stockage constituant au plus 2% du débit nominal de production du débit riche en oxygène et on l'envoie à un vaporiseur de secours pour constituer une partie du produit gazeux et
e) si le niveau de liquide dans le stockage est en dessous du seuil, on envoie le débit de purge liquide au stockage mais on n'envoie du liquide du stockage au vaporiseur de secours (37) qu'en cas de réduction de production du système de colonnes ou d'augmentation du besoin d'un client pour le produit gazeux.

2. Procédé selon la revendication 1 dans lequel on envoie le débit de purge liquide riche en oxygène du vaporiseur principal (24) dans le stockage en permanence ou épisodiquement, en dehors de périodes d'arrêt et de démarrage du système de colonnes.

3. Procédé selon la revendication 1 ou 2 dans lequel lors d'un arrêt du système de colonne, le débit de purge n'est pas envoyé au stockage.

4. Procédé selon l'une des revendications précédentes dans lequel lors d'un arrêt du système de colonnes, on remplit le stockage (31) au moyen de liquide provenant d'une cuve d'au moins une colonne (13, 15) du système de colonnes.

5. Appareil de séparation d'air par distillation cryogénique comprenant un système de colonnes comprenant une colonne moyenne pression (13) et une colonne basse pression (15), un stockage (31), un vaporiseur principal (24), des moyens pour soutirer de la colonne basse pression un débit de liquide riche en oxygène (19) ayant un débit nominal et de l'envoyer au vaporiseur principal, des moyens pour soutirer un produit gazeux formé par vaporisation du débit de liquide, des moyens pour soutirer un débit de purge liquide riche en oxygène (121) constituant au plus 2% du débit nominal de production du débit riche en oxygène du vaporiseur principal (24), et des moyens pour envoyer le débit de purge liquide riche en oxygène ( 121) au stockage (31), **caractérisé en ce que** l'appareil comprend un vaporiseur de secours (37) et des moyens de détection et de commande pour détecter le niveau de liquide dans le stockage et pour déclencher, uniquement si le niveau dépasse un seuil correspondant à la capacité maximale du stockage, le soutirage d'un débit liquide du stockage constituant au plus 2% du débit nominal de production du débit riche en oxygène et l'envoi de ce débit au vaporiseur de secours pour constituer une partie du produit gazeux, ces moyens de détection et de commande pouvant détecter si le niveau de liquide dans le stockage est en dessous du seuil et, pour déclencher dans ce cas, l'envoi du débit de purge liquide au stockage et l'empêchement de l'envoi du liquide du stockage au vaporiseur de secours sauf en cas de réduction de production du système de colonnes ou d'augmentation du besoin d'un client pour le produit gazeux.

6. Appareil selon la revendication 5 ne comprenant pas de moyen de vaporisation de liquide de purge à part le vaporiseur de secours (37).

7. Appareil selon l'une des revendications 5 ou 6 comprenant des moyens pour alimenter le stockage (31) par un liquide d'une source extérieure.

8. Appareil selon l'une des revendications 5, 6 ou 7 comprenant des moyens pour envoyer un liquide de cuve de la colonne basse pression (15) au stockage (31).

9. Appareil selon l'une des revendications 5 à 8 comprenant des moyens pour envoyer un liquide de cuve de la colonne moyenne pression au stockage (31).

## Patentansprüche

1. Verfahren zur Lufttrennung durch kryogene Destillation, um ein gasförmiges Produkt, gegebenenfalls unter Druck, bereitzustellen, wobei
a) gekühlte, gereinigte und komprimierte Luft in ein Säulensystem mit einer Mitteldrucksäule (13) und einer Niederdrucksäule (15) geleitet wird
b) ein sauerstoffreicher Flüssigkeitsdurchsatz (19) mit einem Nenndurchsatz von der Niederdrucksäule abgezogen wird, in einem Hauptverdampfer (24) verdampft wird, um ein gasförmiges Produkt zu bilden, und ein sauerstoffreicher Flüssigkeitsspüldurchsatz (121) abgezogen wird, der höchstens 2% des Nenndurchsatzes der Produktion des sauerstoffreichen Durchsatzes des Hauptverdampfers ausmacht,
c) der sauerstoffreiche Flüssigkeitsspüldurchsatz (121) einem Speicher (31) zugeführt wird, **dadurch gekennzeichnet, dass**
d) wenn der Flüssigkeitsstand im Speicher einen Schwellenwert überschreitet, der der maximalen Kapazität des Speichers entspricht, ein Flüssigkeitsdurchsatz vom Speicher abgezogen wird, der höchstens 2 % des Nenndurchsatzes der Produktion des sauerstoffreichem Durchsatzes ausmacht, und einem Hilfsverdampfer zugeführt wird, um einen Teil des gasförmigen Produkts zu bilden, und
e) wenn der Flüssigkeitsstand im Speicher unter dem Schwellenwert liegt, der Flüssigkeitsspüldurchsatz zum Speicher geleitet wird, aber Flüssigkeit aus dem Speicher nur im Falle einer Verringerung der Produktion des Säulensystems oder eines Anstiegs des Bedarfs eines Kunden an dem gasförmigen Produkt zum Hilfsverdampfer (37) geleitet wird.

2. Verfahren nach Anspruch 1, wobei der sauerstoffreiche Flüssigkeitsspüldurchsatz aus dem Hauptverdampfer (24) dauerhaft oder gelegentlich in den Speicher geleitet wird, außerhalb von Perioden des Abschaltens und Anfahrens des Säulensystems.

3. Verfahren nach Anspruch 1 oder 2, wobei während einer Abschaltung des Säulensystems der Spüldurchsatz nicht in den Speicher geleitet wird.

4. Verfahren nach einem der vorstehenden Ansprüche, wobei bei einer Abschaltung des Säulensystems der Speicher (31) mit einer Flüssigkeit gefüllt wird, die aus einem Sumpf von mindestens einer Säule (13, 15) des Säulensystems stammt.

5. Einrichtung zur Lufttrennung durch kryogene Destillation, umfassend ein Säulensystem mit einer Mitteldrucksäule (13) und einer Niederdrucksäule (15), einen Speicher (31), einen Hauptverdampfer (24), Mittel zum Abziehen eines sauerstoffreichen Flüssigkeitsdurchsatzes (19) mit einem Nenndurchsatz von der Niederdrucksäule und zu dessen Weiterleiten an den Hauptverdampfer, Mittel zum Abziehen eines gasförmigen Produkts, das durch Verdampfen eines Flüssigkeitsdurchsatzes gebildet wird, Mittel zum Abziehen eines sauerstoffreichen Flüssigkeitsspüldurchsatzes (121), der höchstens 2 % des Nenndurchsatzes der Produktion des sauerstoffreichen Durchsatzes des Hauptverdampfers (24) ausmacht, und Mittel zum Zuführen des sauerstoffreichen Flüssigkeitsspüldurchsatzes (121) zum Speicher (31), **dadurch gekennzeichnet, dass** die Einrichtung einen Hilfsverdampfer (37) sowie Erfassungs- und Steuermittel zur Erfassung des Flüssigkeitsstandes im Speicher und, nur wenn der Stand einen Schwellenwert überschreitet, der der maximalen Kapazität des Speichers entspricht, zur Auslösung des Abziehens eines Flüssigkeitsdurchsatzes vom Speicher, der höchstens 2 % des Nenndurchsatzes der Produktion des sauerstoffreichen Durchsatzes ausmacht, und der Weiterleitung dieses Durchsatzes an den Hilfsverdampfer, um einen Teil des gasförmigen Produkts zu bilden, umfasst, wobei diese Erfassungs- und Steuermittel in der Lage sind, zu erkennen, ob der Flüssigkeitsstand im Speicher unter dem Schwellenwert liegt, und in diesem Fall das Zuführen des Flüssigkeitsspüldurchsatzes zum Speicher und das Verhindern des Zuführens der Flüssigkeit vom Speicher zum Hilfsverdampfer auszulösen, außer im Falle einer Verringerung der Produktion des Säulensystems oder eines Anstiegs des Bedarfs eines Kunden an dem gasförmigen Produkt.

6. Einrichtung nach Anspruch 5, die kein anderes Mittel zur Verdampfung von Spülflüssigkeit als den Hilfsverdampfer (37) umfasst.

7. Einrichtung nach einem der Ansprüche 5 oder 6, umfassend Mittel zur Versorgung des Speichers (31) mit einer Flüssigkeit aus einer externen Quelle.

8. Einrichtung nach einem der Ansprüche 5, 6 oder 7, umfassend Mittel zum Zuführen einer Sumpfflüssigkeit aus der Niederdrucksäule (15) zum Speicher (31).

9. Einrichtung nach einem der Ansprüche 5 bis 8, umfassend Mittel zum Zuführen einer Sumpfflüssigkeit aus der Mitteldrucksäule zum Speicher (31).

## Claims

1. Method for separating air by cryogenic distillation to supply a gaseous product, optionally under pressure, wherein
a) cooled, purified and compressed air is sent into a column system comprising a medium-pressure column (13) and a low-pressure column (15),
b) a flow of oxygen-rich liquid (19) having a nominal flow rate is drawn off from the low-pressure column and is vaporised in a main vaporiser (24) to form a gaseous product, and a flow of oxygen-rich liquid venting (121) constituting no more than 2% of the nominal production flow of oxygen-rich flow is drawn off from the main vaporiser,
c) the flow of oxygen-rich liquid venting (121) is sent into a storage tank (31), **characterised in that**
d) if the level of liquid in the storage tank exceeds a threshold corresponding to the maximum capacity of the storage tank, a liquid flow is drawn off from the storage tank constituting no more than 2% of the nominal production flow of the oxygen-rich flow and is sent to a backup vaporiser to constitute part of the gaseous product, and
e) if the level of liquid in the storage tank is below the threshold, the flow of liquid venting is sent to the storage tank but liquid is not sent from the storage tank to the backup vaporiser except in the case of reduction in production of the column system or an increase in the requirement of a customer for the gaseous product.

2. Method according to claim 1, wherein the oxygen-rich liquid venting flow from the main vaporiser (24) is sent into the storage tank continuously or episodically, outside periods of stoppage and starting of the column system.

3. Method according to claim 1 or 2, wherein, during a stoppage of the column system, the venting flow is not sent to the storage tank.

4. Method according to any of the preceding claims, wherein, during a stoppage of the column system, the storage tank (31) is filled by means of liquid coming from a vessel of at least one column (13, 15) in the column system.

5. Apparatus for separating air by cryogenic distillation, comprising a column system comprising a medium-pressure column (13) and a low-pressure column (15), a storage tank (31), a main vaporiser (24), means for drawing off, from the low-pressure column, a flow of oxygen-rich liquid (19) having a nominal flow rate and sending it to the main vaporiser, means for drawing off a gaseous product formed by vaporisation of the liquid flow, means for drawing off a flow of oxygen-rich liquid venting (121) constituting no more than 2% of the nominal production flow of the oxygen-rich flow from the main vaporiser (24), and means for sending the oxygen-rich liquid venting flow (121) to the storage tank (31), **characterised in that** the apparatus comprises a backup vaporiser (37) and detection and control means for detecting the level of liquid in the storage tank and for triggering, only if the level exceeds a threshold corresponding to the maximum capacity of the storage tank, the drawing off of a liquid flow from the storage tank constituting no more than 2% of the nominal production flow of the oxygen-rich flow, and the sending of this flow to the backup vaporiser to constitute part of the gaseous product, these detection and control means being able to detect whether the level of liquid in the storage tank is below the threshold and, in this case, to trigger the sending of the liquid venting flow to the storage tank and the preventing of the sending of the liquid from the storage tank to the backup vaporiser except in the event of reduction in production of the column system or an increase in the requirement of a customer for the gaseous product.

6. Apparatus according to claim 5 not comprising any venting liquid vaporisation means apart from the backup vaporiser (37).

7. Apparatus according to one of claims 5 or 6, comprising means for supplying the storage tank (31) with a liquid from an external source.

8. Apparatus according to one of claims 5, 6 or 7, comprising means for sending a vessel liquid from the low-pressure column (15) to the storage tank (31).

9. Apparatus according to one of claims 5 to 8, comprising means for sending a vessel liquid from the medium-pressure column to the storage tank (31).
